# EUROPÄISCHE PATENTSCHRIFT

(11) **EP 3 456 901 B1**
(45) Veröffentlichungstag und Bekanntmachung des Hinweises auf die Patenterteilung: **29.04.2020**
(21) Anmeldenummer: 17191157.1
(22) Anmeldetag: 14.09.2017
(51) Int. Cl.: E04F 19/08

(54) **EINBAUKASTEN SOWIE EINE ENTSPRECHENDE MONTAGEANORDNUNG UND EIN ENTSPRECHENDER BAUSATZ**
EMBEDDED HOUSING AND A CORRESPONDING MOUNTING ASSEMBLY AND A CORRESPONDING KIT
BOÎTES ENCASTRÉES AINSI QU'UN ENSEMBLE DE MONTAGE CORRESPONDANT ET UN PRÊT-À-MONTER CORRESPONDANT

(43) Veröffentlichungstag der Anmeldung: 20.03.2019
(73) Patentinhaber: Proline Systems GmbH, 56154 Boppard (DE)
(72) Erfinder: Dommermuth, Johannes, 56337 Eitelborn (DE)
(74) Vertreter: Angerhausen, Christoph

(56) Entgegenhaltungen:
- CH-A2- 708 365
- DE-A1- 3 202 109
- DE-U1-202006 013 353
- JP-U- 353 124 124
- JP-U- 360 135 437
- JP-U- 403 125 140

## Beschreibung

Die Erfindung betrifft einen Einbaukasten und eine entsprechende Montageanordnung sowie einen entsprechenden Bausatz.

Zur Schaffung von Ablagenischen und dergleichen ist es im Trockenbau bekannt, in einer Gebäudewand eine Ausnehmung bereitzustellen, die gegebenenfalls mit Trockenbauplatten ausgekleidet, verputzt und im Anschluss mit einem Schichtaufbau, beispielsweise mit einer Fliesenbeschichtung, versehen wird. Dabei ist es insbesondere problematisch, einen sauberen Übergang zwischen der Nische und der Gebäudewand, insbesondere einen sauberen Übergang zwischen der Öffnung der Nische und dem Schichtaufbau der Gebäudewand, beispielsweise einer Fliesenbelegung, bereitzustellen.

Ein gattungsgemäßer Einbaukasten ist aus JP 403 125 140 U bekannt.

Es ist daher die Aufgabe der Erfindung, eine Vorrichtung bereitzustellen, welche die Montage von Nischen und dergleichen in Gebäudewänden erleichtert.

Diese Aufgabe wird durch einen Einbaukasten mit den Merkmalen des Anspruchs 1 gelöst. Der nebengeordnete Anspruch 11 betrifft eine entsprechende Montageanordnung und der nebengeordnete Anspruch 14 einen entsprechenden Bausatz. Vorteilhafte Ausführungsformen der Erfindung sind Gegenstand der abhängigen Ansprüche.

Demgemäß weist der Einbaukasten einen quaderförmigen Korpus aus einer Mehrzahl miteinander verbundener Trägerplatten auf, wobei der Korpus eine offene Seite aufweist, die von einem umlaufenden Fliesenprofil berandet ist, das an den Trägerplatten befestigt ist und ausschließlich über eine freie Stirnseite der Trägerplatten hervorragt. Der Einbaukasten kann einteilig ausgebildet sein, d. h. als eine einheitliche Komponente bereitgestellt sein, die in ihrem Auslieferungszustand ohne weitere Nachbearbeitung in eine vorhandene Gebäudewandausnehmung eingesetzt werden kann. Die Montage des Einbaukastens in der Gebäudewand kann sich somit darauf beschränken, dass der Anwender den Einbaukasten in Bezug auf die Gebäudewand ausrichtet und mit der Gebäudewand fest verbindet, beispielsweise unter Verwendung von PU-Schaum, Zement, Gips oder dergleichen.

Es ist nicht mehr erforderlich, dass der Handwerker auf der Baustelle entsprechend einer vorgefundenen Wandausnehmung individuell Trockenbauplatten zuschneidet, um die Wandausnehmung auszukleiden und im Anschluss daran Fliesenprofile entsprechend den im Zuge der Montage erzeugten Innenabmessungen der Wandnische individuell ablängt und über Verbinder, beispielsweise 90°-Eckverbinder, zu einem Rahmen miteinander verbindet.

Die Trägerplatten können beispielsweise Bauplatten sein, von denen mindestens eine einen Polystyrolkern aufweist, der an gegenüber liegenden Außenseiten eine glasgewebearmierte zementäre Beschichtung aufweist. Alternativ können die Trägerplatten eine OSB-Platte oder ein Aluminiumblech aufweisen oder sein.

Das Fliesenprofil ist an der Innenseite des Einbaukastens mit den Trägerplatten verbunden und ragt mit einem Blendrahmen ausschließlich entlang eines Innenumfangs der die offene Seite begrenzenden Trägerplatten und seiner Verlängerung und angrenzend an die Trägerplatten über die freie Stirnseite der Trägerplatten hervor.

Der Einbaukasten kann eine umlaufend geschlossene Dichtmanschette aufweisen, die ausgehend von der offenen Seite den Korpus entlang seines Außenumfangs umgibt und von dem Korpus absteht. Diese Ausführungsform ist insbesondere im Sanitärbereich nützlich, wenn der Einbaukasten beispielweise dazu verwendet werden soll, in einer Duschkabine eine Ablagenische bereitzustellen.

Die Dichtmanschette kann einteilig an die Trägerplatten angeformt, insbesondere in eine Zementschicht der Trägerplatten eingegossen sein. Die Dichtmanschette sollte insbesondere über ihren gesamten Umfang und ununterbrochen fluidisch dicht mit dem Korpus verbunden sein.

Mindestens eine der Trägerplatten kann einen Durchbruch aufweisen, in dem eine Lichtquelle montiert ist.

Am Außenumfang des Korpus kann sich ein Montageflansch senkrecht zu den Trägerplatten sowie umlaufend um die offene Seite herum erstrecken, wobei der Montageflansch mindestens einen Durchlass für ein Befestigungsmittel aufweist.

Der Montageflansch kann mindestens einen L-Winkel aufweisen, der mit einer ersten seiner beiden Profilseiten an jeweils einer der Trägerplatten montiert ist, wobei die zweite der beiden Profilseiten den mindestens einen Durchlass für ein Befestigungsmittel aufweist.

Die erste Profilseite kann an die jeweilige Trägerplatte geklebt oder in diese eingegossen oder einzementiert sein, wobei es auch vorgesehen sein kann, dass die erste Profilseite über ein Gewebelaminat an die Trägerplatte anlaminiert ist.

Das Fliesenprofil kann einen Befestigungsrahmen aufweisen, mit dem es an einer Innenseite des Korpus befestigt ist. Dabei kann das Fliesenprofil in der Richtung senkrecht zu der Ebene der offenen Seite verschieblich und in mindestens zwei voneinander abweichenden Stellpositionen arretierbar sein.

Diese Ausführungsform ermöglicht eine Anpassung des Überstands des Fliesenprofils über die Stirnseite der die Öffnung des Korpus begrenzenden Trägerplatten entsprechend einem erwarteten Aufbaumaß des Schichtaufbaus auf der Gebäudewand, in oder an welcher der Einbaukasten montiert werden soll.

Gemäß einem anderen Aspekt wird eine Montageanordnung beschrieben, die ein Ständerwerk aus Vertikalstreben, Horizontalstreben und Tiefenstreben sowie mindestens einen Einbaukasten der zuvor beschriebenen Art aufweist. Das Ständerwerk kann an einer Außenseite mit mindestens einer Trockenbauplatte beplankt sein, die einen Durchbruch aufweist, in dem der Einbaukasten montiert ist.

Der Einbaukasten kann mit einer vorderen Stirnseite des Fliesenprofils aus dem Durchbruch zu einer raumseitigen Vorderseite der Montageanordnung um eine Abmessung herausragen, die einem erwarteten Aufbaumaß eines auf der Trockenbauplatte zur Montage vorgesehenen Schichtaufbaus, insbesondere eines Fliesenaufbaus, entspricht.

Der Einbaukasten kann am Außenumfang des Korpus einen Montageflansch aufweisen, der sich senkrecht zu den Trägerplatten sowie umlaufend um die offene Seite des Korpus herum erstreckt, wobei der Montageflansch mit einer Berandung des Durchbruchs durch die Trockenbauplatte überlappt. Ein Befestigungsmittel, insbesondere eine Schraube, kann sich dabei durch den Montageflansch und die Trockenbauplatte hindurch bis in eine der Streben des Ständewerks hinein erstrecken.

Gemäß noch einem anderen Aspekt der Erfindung wird ein Bausatz aus einem Einbaukasten der zuvor beschriebenen Art, einem Ständerwerk aus Vertikalstreben, Horizontalstreben und Tiefenstreben sowie mindestens einer vorkonfektionierten Trockenbauplatte beschrieben, wobei die Trockenbauplatte einen Durchbruch aufweist, dessen Innenabmessungen den Außenabmessungen des Korpus des Einbaukastens entsprechen.

Weitere Einzelheiten der Erfindung werden anhand der nachstehenden Figuren erläutert. Dabei zeigt:
- Figur 1: eine Ausführungsform eines Einbaukastens mit entferntem Fliesenprofil in perspektivischer Sicht auf die Vorderseite des Einbaukastens;
- Figur 2: eine weitere Ausführungsform eines Einbaukastens in der Draufsicht auf die Vorderseite des Einbaukastens;
- Figur 3: eine weitere Ausführungsform eines Einbaukastens in der Seitenansicht; und
- Figur 4: eine beispielhafte Montageanordnung.

Zur besseren Veranschaulichung ist bei dem in Figur 1 gezeigten Einbaukasten das Fliesenprofil über die vordere Stirnseite 5 des Einbaukastens 1 entnommen abgebildet. Der Einbaukasten 1 weist einen quaderförmigen Korpus 2 aus fünf Trägerplatten 3 auf. Vier der Trägerplatten 3 bilden einen umlaufenden Rahmen, der an seiner Rückseite von der fünften Trägerplatte 3 verschlossen ist. Der fünften Trägerplatte 3 gegenüberliegend ist der Einbaukasten offen, so dass die Stirnseiten 5 der vier den Rahmen bildenden Trägerplatten 3 frei liegen.

Über die Stirnseite 5 der Trägerplatten 3 kann das umlaufend geschlossene Fliesenprofil 4 in den Korpus 2 eingesetzt werden, derart, dass das Fliesenprofil 4 mit seinem Befestigungsrahmen 11 am Innenumfang 12 der vier den umlaufenden Rahmen des Korpus 2 bildenden Trägerplatten 3 zur Anlage kommt, während das Fliesenprofil 4 mit einem vorderen Blendrahmen 6 über die Stirnseite 5 hervorragt. Die Abmessung, mit welcher der Blendrahmen 6 über die Stirnseite 5 hinausragt, kann danach bestimmt sein, welche Dicke für den geplanten Schichtaufbau auf der Gebäudewand, in welcher der Einbaukasten montiert werden soll, aufweisen wird. Diese Abmessung kann beispielsweise von der erwarteten Dicke eines verwendeten Fliesenmaterials und der verwendeten Fliesenkleberdicke abhängen.

Das Fliesenprofil 4 besteht aus vier einzelnen Profilstreben, die über 90°-Eckverbinder 7 zu einem rechteckigen Rahmen miteinander verbunden sind. Grundsätzlich kann das Fliesenprofil 4 jedoch auch einteilig ausgebildet sein, beispielsweise indem die einzelnen Profilstreben im Eckbereich auf Gehrung geschnitten und dauerhaft miteinander verbunden, beispielsweise verlötet oder verschweißt sind.

Die Figur 2 zeigt eine Sicht auf die Vorderseite eines Einbaukastens 1 gemäß einer weiteren Ausführungsform der Erfindung. Bei dieser Ausführungsform ist insbesondere zu erkennen, dass das Fliesenprofil 4 gegenüber der Stirnseite 5 der Trägerplatten 3 verlagert ist, sodass das lichte Einbaumaß des Einbaukastens durch den Innenumfang der Blendrahmen 6 des Fliesenprofils 4 bestimmt ist.

Das Fliesenprofil 4 ist an der Innenseite des Einbaukastens 1 mit den Trägerplatten 3 verbunden, beispielsweise verklebt. Weiterhin ragt das Fliesenprofil 4 mit seinem Blendrahmen 6 entlang des Innenumfangs der die offene Seite des Einbaukastens 1 begrenzenden Trägerplatten 3 und angrenzend an die Trägerplatten 3 über die freie Stirnseite 5 der Trägerplatten 3 hervor.

Die Figur 3 zeigt eine Seitenansicht einer Ausführungsform eines Einbaukastens 1, wobei zur Vereinfachung der Darstellung die sich parallel zur Zeichnungsebene erstreckenden Trägerplatten 3 weggelassen sind, sodass die Sicht auf die Befestigungsrahmen 11 des Fliesenprofils 4 frei wird. Auch bei dieser Ausführungsform ragt das Fliesenprofil 4 gerade ausschließlich mit seinem Blendrahmen 6 über die Stirnseite 5 der Trägerplatten 3 hinaus, während das Fliesenprofil 4 mit den Befestigungsrahmen 11 über die offene Seite des Einbaukastens 1 in den Korpus 2 hineinragt und am Innenumfang der Trägerplatten 3 festgelegt ist.

Die Figur 4 zeigt eine Montageanordnung mit einem Ständerwerk 100 aus Vertikalstreben 101, Horizontalstreben 102 und Tiefenstreben 103 sowie mindestens einem Einbaukasten 1. Das Ständerwerk 100 kann beispielsweise als ein Wandvorbau einer Gebäudewand dienen, um beispielsweise die Einbautiefe für die Montage eines Einbaukastens der zuvor beschriebenen Art zu erhalten.

Das Ständerwerk ist an seiner Außenseite mit einer Mehrzahl Trockenbauplatten 104 beplankt, von denen eine Trockenbauplatte 104 einen Durchbruch 105 aufweist, der für die Montage des Einbaukastens 1 vorgesehen ist. Der Einbaukasten 1 weist am Außenumfang seines Korpus 2 einen Montageflansch 8 auf, der sich senkrecht zu den Trägerplatten 3 sowie umlaufend um die offene Seite des Korpus 2 herum erstreckt. Der Montageflansch 8 überlappt in der Einbausituation mit einer Berandung 106 des Durchbruchs 105, wobei in den Eckbereichen des Montageflanschs 8 jeweils ein Befestigungsmittel 10, beispielsweise eine Schraube, vorgesehen ist, die sich durch den Montageflansch 8 und die Trockenbauplatte 104 hindurch bis in eine der Streben 101, 102, 103 des Stränderwerks 100, insbesondere bis in die Vertikalstreben 101 und Horizontalstreben 102, hinein erstreckt, sodass der Einbaukasten sichermit dem Ständerwerk 100 verbunden ist.

Insbesondere bei der Verwendung des Einbaukastens 1 im Sanitärbereich kann es sinnvoll sein, dass der Flansch 8 als eine Dichtmanschette ausgebildet ist oder eine solche aufweist, um eine effektive Abdichtung des Einbaukastens 1 gegenüber der Trockenbauplatte 104 zu erreichen. Die Dichtmanschette kann dazu mit der Trockenbauplatte 104 verklebt werden.

Nach der in der zuvor beschriebenen Weise erfolgten Montage des Einbaukastens 1 kann die Montageanordnung, insbesondere die Trockenbauplatten 104 dieser, mit einem Schichtaufbau, beispielsweise einem Fliesenaufbau, versehen werden. Dazu ist vorgesehen, dass der Einbaukasten 1 mit einer vorderen Stirnseite des Blendrahmens des Fliesenprofils 4 aus dem Durchbruch 105 zu der raumseitigen Vorderseite der Montageanordnung um eine Abmessung herausragt, die gerade dem erwarteten Aufbaumaß eines auf der Trockenbauplatte 104 zur Montage vorgesehenen Schichtaufbaus, insbesondere eines Fliesenaufbaus, entspricht.

Die in der vorstehenden Beschreibung, in der Zeichnung sowie in den Ansprüchen offenbarten Merkmale der Erfindung können sowohl einzeln als auch in beliebiger Kombination für die Verwirklichung der Erfindung wesentlich sein.

### Bezugszeichenliste

- 1: Einbaukasten
- 2: Korpus
- 3: Trägerplatte
- 4: Fliesenprofil
- 5: Stirnseite
- 6: Blendrahmen
- 7: Eckverbinder
- 8: Montageflansch/Dichtmanschette
- 9: Durchlass
- 10: Befestigungsmittel
- 11: Befestigungsrahmen
- 12: Innenseite
- 100: Ständerwerk
- 101: Vertikalstrebe
- 102: Horizontalstrebe
- 103: Tiefenstrebe
- 104: Trockenbauplatte
- 105: Durchbruch
- 106: Berandung

## Patentansprüche

1. Einbaukasten (1) mit einem quaderförmigen Korpus (2) aus einer Mehrzahl miteinander verbundener Trägerplatten (3), wobei der Korpus (2) eine offene Seite aufweist, die von einem umlaufenden Fliesenprofil (4) berandet ist, das an den Trägerplatten (3) befestigt ist und über eine freie Stirnseite (5) der Trägerplatten (3) hervorragt, und wobei das Fliesenprofil (4) an der Innenseite des Einbaukastens (1) mit den Trägerplatten (3) verbunden ist und einen Blendrahmen (6) aufweist, **dadurch gekennzeichnet, dass** das Fliesenprofil (4) mit dem Blendrahmen (6) ausschließlich entlang eines Innenumfangs der die offene Seite begrenzenden Trägerplatten (3) und seiner Verlängerung und angrenzend an die Trägerplatten (3) über die freie Stirnseite (5) der Trägerplatten (3) hervorragt.

2. Einbaukasten (1) nach Anspruch 1, bei dem die Trägerplatten (3) Bauplatten sind, von denen mindestens eine einen Polystyrolkern aufweist, der an gegenüber liegenden Außenseiten eine glasgewebearmierte zementäre Beschichtung aufweist, oder bei dem die Trägerplatten (3) eine OSB-Platte oder ein Aluminiumblech aufweisen.

3. Einbaukasten (1) nach einem der vorangegangenen Ansprüche, der eine umlaufend geschlossene Dichtmanschette aufweist, die ausgehend von der offenen Seite den Korpus (2) entlang seines Außenumfangs umgibt und von dem Korpus (2) absteht.

4. Einbaukasten (1) nach Anspruch 3, bei dem die Dichtmanschette einteilig an die Trägerplatten (3) angeformt, insbesondere in eine Zementschicht der Trägerplatten (3) eingegossen ist.

5. Einbaukasten (1) nach einem der vorangegangenen Ansprüche, bei dem mindestens eine der Trägerplatten (3) einen Durchbruch aufweist, in dem eine Lichtquelle montiert ist.

6. Einbaukasten (1) nach einem der vorangegangenen Ansprüche, bei dem sich am Außenumfang des Korpus (2) ein Montageflansch (8) senkrecht zu den Trägerplatten (3) sowie umlaufend um die offene Seite herum erstreckt, wobei der Montageflansch (8) mindestens einen Durchlass (9) für ein Befestigungsmittel (10) aufweist.

7. Einbaukasten (1) nach Anspruch 6, bei dem der Montageflansch (8) mindestens einen L-Winkel aufweist, der mit einer ersten seiner beiden Profilseiten an jeweils einer der Trägerplatten (3) montiert ist, wobei eine zweite der beiden Profilseiten den mindestens einen Durchlass (9) für ein Befestigungsmittel (10) aufweist.

8. Einbaukasten (1) nach Anspruch 7, bei dem die erste Profilseite an die jeweilige Trägerplatte (3) geklebt, in diese eingegossen oder einzementiert ist, oder bei dem die erste Profilseite über ein Gewebelaminat an die Trägerplatte (3) anlaminiert ist.

9. Einbaukasten (1) nach einem der vorangegangenen Ansprüche, bei dem das Fliesenprofil (4) mit einem Befestigungsrahmen (11) an einer Innenseite (12) des Korpus (2) befestigt ist, wobei das Fliesenprofil (4) in der Richtung senkrecht zur Ebene der offenen Seite verschieblich und in mindestens zwei voneinander abweichenden Stellpositionen arretierbar ist.

10. Montageanordnung mit einem Ständerwerk (100) aus Vertikalstreben (101), Horizontalstreben (102) und Tiefenstreben (103) sowie mit mindestens einem Einbaukasten (1) nach einem der vorangegangen Ansprüche, wobei das Ständerwerk (100) an einer Außenseite mit mindestens einer Trockenbauplatte (104) beplankt ist, die einen Durchbruch (105) aufweist, in dem der Einbaukasten (1) montiert ist.

11. Montageanordnung nach Anspruch 10, bei der der Einbaukasten (1) mit einer vorderen Stirnseite des Fliesenprofils (4) aus dem Durchbruch (105) zu einer raumseitigen Vorderseite der Montageanordnung um eine Abmessung herausragt, die einem erwarteten Aufbaumaß eines auf der Trockenbauplatte (104) zur Montage vorgesehenen Schichtaufbaus, insbesondere eines Fliesenaufbaus, entspricht.

12. Montageanordnung nach Anspruch 10 oder 11, bei der der Einbaukasten (1) am Außenumfang des Korpus (2) einen Montageflansch (8) aufweist, der sich senkrecht zu den Trägerplatten (3) sowie umlaufend um die offene Seite des Korpus (2) herum erstreckt, wobei der Montageflansch (8) mit einer Berandung (106) des Durchbruchs (105) durch die Trockenbauplatte (104) überlappt, und wobei sich ein Befestigungsmittel (10), insbesondere eine Schraube, durch den Montageflansch (8) und die Trockenbauplatte (104) hindurch bis in eine der Streben (101, 102, 103) des Ständewerks (100) hinein erstreckt.

13. Bausatz aus einem Einbaukasten (1) nach einem der Ansprüche 1 bis 9, einem Ständerwerk (100) aus Vertikalstreben (101), Horizontalstreben (102) und Tiefenstreben (103) sowie mindestens einer vorkonfektionierten Trockenbauplatte (104) mit einem Durchbruch (105), der Innenabmessungen aufweist, die Außenabmessungen des Korpus (2) des Einbaukastens (1) entsprechen.

## Claims

1. A built-in box (1) with a cuboid body (2) consisting of a plurality of interconnected support plates (3), the body (2) having an open side which is limited by a peripheral tile profile (4) which is fastened to the support plates (3) and projects beyond a free end face (5) of the support plates (3), and wherein the tile profile (4) is connected to the support plates (3) on the inside of the built-in box (1) and has a cover frame (6), **characterised in that** the tile profile (4) with the cover frame (6) projects exclusively along an inner circumference of the support plates (3) bounding the open side and its extension and adjacent to the support plates (3) beyond the free end face (5) of the support plates (3).

2. The built-in box (1) according to claim 1, in which the support plates (3) are building boards, at least one of which has a polystyrene core which has a glass fabric-reinforced cementitious coating on opposite outer sides, or in which the support plates (3) have an OSB board or an aluminium sheet.

3. The built-in box (1) according to one of the preceding claims, which has a circumferentially closed sealing sleeve which, starting from the open side, surrounds the body (2) along its outer circumference and projects from the body (2).

4. The built-in box (1) according to claim 3, in which the sealing sleeve is integrally formed in one piece with the support plates (3), in particular is cast into a cement layer of the support plates (3).

5. The built-in box (1) according to one of the preceding claims, in which at least one of the support plates (3) has an opening in which a light source is mounted.

6. The built-in box (1) according to one of the preceding claims, in which a mounting flange (8) extends at the outer circumference of the body (2) perpendicularly to the support plates (3) and all the way around the open side, the mounting flange (8) having at least one passage (9) for a fastening means (10).

7. The built-in box (1) according to claim 6, in which the mounting flange (8) has at least one L-bracket which is mounted with a first of its two profile sides on a respective one of the support plates (3), a second of the two profile sides having the at least one passage (9) for a fastening means (10).

8. The built-in box (1) according to claim 7, in which the first profile side is glued, cast or cemented to the respective support plate (3) or in which the first profile side is laminated to the support plate (3) via a fabric laminate.

9. The built-in box (1) according to one of the preceding claims, in which the tile profile (4) is fastened to an inner side (12) of the body (2) by means of a fastening frame (11), the tile profile (4) being displaceable in the direction perpendicular to the plane of the open side and being lockable in at least two mutually differing setting positions.

10. A Mounting arrangement with a framework (100) consisting of vertical struts (101), horizontal struts (102) and depth struts (103) and with at least one built-in box (1) according to one of the preceding claims, the framework (100) being planked on an outer side with at least one drywall panel (104) which has an opening (105) in which the built-in box (1) is mounted.

11. The mounting arrangement according to claim 10, in which the built-in box (1) protrudes with a front end face of the tile profile (4) from the opening (105) towards a room-side front face of the mounting arrangement by a dimension which corresponds to an expected construction dimension of a layered structure, in particular a tile structure, provided on the drywall panel (104) for mounting.

12. The mounting arrangement according to claim 10 or 11, in which the mounting box (1) has a mounting flange (8) on the outer periphery of the body (2), which mounting flange (8) extends perpendicularly to the support plates (3) and circumferentially around the open side of the body (2), wherein the mounting flange (8) overlaps with a border (106) of the opening (105) through the drywall panel (104), and wherein a fastening means (10), in particular a screw, extends through the mounting flange (8) and the drywall panel (104) into one of the struts (101, 102, 103) of the stand (100).

13. A kit comprising a built-in box (1) according to one of claims 1 to 9, a stud frame (100) consisting of vertical struts (101), horizontal struts (102) and depth struts (103) and at least one prefabricated drywall panel (104) with an opening (105) which has internal dimensions corresponding to external dimensions of the body (2) of the built-in box (1).

## Revendications

1. Caisson encastrable (1) avec un corps parallélépipédique (2) constitué d'une pluralité de plaques porteuses (3) reliées entre elles, dans lequel le corps (2) comprend un côté ouvert entouré d'un profilé de carrelage (4) périphérique, qui est fixé aux plaques porteuses (3) et dépasse d'une face frontale libre (5) des plaques porteuses (3) et dans lequel le profilé de carrelage (4) est relié au côté intérieur du caisson encastrable (1) avec les plaques porteuses (3) et comprend un châssis dormant (6), **caractérisé en ce que** le profilé de carrelage (4) avec le châssis dormant (6) dépasse exclusivement le long d'une circonférence interne des plaques porteuses (3) limitant le côté ouvert et de son prolongement et, de manière adjacente aux plaques porteuses (3), de la face frontale libre (5) des plaques porteuses (3).

2. Caisson encastrable (1) selon la revendication 1, dans lequel les plaques porteuses (3) sont des plaques de construction dont au moins une comprend un noyau en polystyrène, qui comprend, sur des côtés externes, un revêtement en ciment renforcé par un tissu de verre ou dans lequel les plaques porteuses (3) comprennent une plaque OSB ou une tôle d'aluminium.

3. Caisson encastrable (1) selon l'une des revendications précédentes, qui comprend une manchette d'étanchéité fermé sur son pourtour, qui entoure le corps à partir du côté ouvert du corps (2) le long de sa circonférence externe et s'éloigne du corps (2).

4. Caisson encastrable (1) selon la revendication 3, dans lequel la manchette d'étanchéité est moulée d'une seule pièce sur les plaques porteuses (3), plus particulièrement coulée dans une couche de ciment des plaques porteuses (3).

5. Caisson encastrable (1) selon l'une des revendications précédentes, dans lequel au moins une des plaques porteuses (3) comprend un passage dans lequel est montée une source de lumière.

6. Caisson encastrable (1) selon l'une des revendications précédentes, dans lequel, sur la circonférence externe du corps (2) s'étend une bride de montage (8) perpendiculairement aux plaques porteuses (3) ainsi qu'autour du côté ouvert, dans lequel la bride de montage (8) comprend au moins un passage (9) pour un moyen de fixation (10).

7. Caisson encastrable (1) selon la revendication 6, dans lequel la bride de montage (8) présente au moins un angle en L qui est monté, avec un premier de ses deux côtés du profilé, sur une des plaques porteuses (3), dans lequel un deuxième des deux côtés du profilé comprend l'au moins un passage (9) pour un moyen de fixation (10).

8. Caisson encastrable (1) selon la revendication 7, dans lequel le premier côté du profilé est collé, coulée ou cimentée à la plaque porteuse (3) respective, ou dans lequel le premier côté du profilé est appliqué par l'intermédiaire d'un laminé en tissu sur la plaque porteuse (3).

9. Caisson encastrable (1) selon l'une des revendications précédentes, dans lequel le profilé de carrelage (4) est fixé avec un cadre de fixation (11) à un côté interne (12) du corps (2), dans lequel le profilé de carrelage (4) peut être bloqué dans la direction perpendiculaire au plan du côté ouvert de manière coulissante et dans au moins deux positions de réglage différentes entre elles.

10. Configuration de montage avec un support (100) constitué d'entretoises verticales (101), d'entretoises horizontales (102) et d'entretoises de profondeur (103) ainsi qu'avec au moins un caisson encastrable (1) selon l'une des revendications précédentes, dans lequel le support (100) est paré sur son côté externe avec au moins une plaque de construction sèche (104) qui comprend un passage (105) dans lequel est monté le caisson encastrable (1).

11. Configuration de montage selon la revendication 10, dans laquelle le caisson encastrable (1) dépasse, avec une face frontale avant du profilé de carrelage (4), du passage (105) vers un côté avant côté pièce de la configuration de montage d'une dimension, qui correspond à une dimension de construction d'une structure en couche prévue sur la plaque de construction sèche (104) pour le montage, plus particulièrement d'une structure en carrelage.

12. Configuration de montage selon la revendication 10 ou 11, dans laquelle le caisson encastrable (1) du corps (2) comprend une bride de montage (8), qui s'étend perpendiculairement aux plaques porteuses (3) ainsi qu'autour du côté ouvert du corps (2), dans laquelle la bride de montage (8) se superpose avec un bord (106) du passage (105) par la plaque de construction sèche (104), plus particulièrement une vis, s'étend à travers la bride de montage (8) et la plaque de construction sèche (104) jusque dans une des entretoises (101, 102, 103) du support (100).

13. Kit de montage constitué d'un caisson encastrable (1) selon l'une des revendications 1 à 9, d'un support (100) constitué d'entretoises verticales (101), d'entretoises horizontales (102) et d'entretoises de profondeur (103) ainsi que d'au moins une plaque de construction sèche (104) préfabriquée avec un passage (105), qui présente des dimensions internes qui correspondent aux dimensions externes du corps (2) du caisson encastrable (1).
